# EUROPÄISCHE PATENTSCHRIFT

(11) **EP 1 607 335 B1**
(45) Veröffentlichungstag und Bekanntmachung des Hinweises auf die Patenterteilung: **26.03.2008**
(21) Anmeldenummer: 05010442.1
(22) Anmeldetag: 13.05.2005
(51) Int. Cl.: B65C 9/00, B65C 9/18, B65C 9/36, B65C 3/14

(54) **Vorrichtung zum Etikettieren von Gefässen**
Apparatus for labelling containers
Dispositif d'étiquetage de récipients

(30) Priorität: 19.06.2004 DE 102004029788
(43) Veröffentlichungstag der Anmeldung: 21.12.2005
(73) Patentinhaber: KHS AG, 44143 Dortmund (DE)
(72) Erfinder: Kahlisch, Paul-Gerhard, 58730 Fröndenberg (DE); Stock, Klaus-Friedrich, 44289 Dortmund (DE); Thielmann, Heinz, 44319 Dortmund (DE)

(56) Entgegenhaltungen:
- DE-A1- 10 227 065
- US-A- 5 188 696
- US-B1- 6 428 639

## Beschreibung

Die Erfindung betrifft eine Vorrichtung zum Etikettieren von Gefäßen wie Flaschen, Dosen und anderen Behältern und Gebinden mit einem Gefäßförderer und an dessen Peripherie wechselweise arbeitswirksam positionierten Etikettierstationen mit einer Etikettenübergabe- und Spendeeinrichtung für auf einem Trägerband haftende Etiketten gemäß dem Oberbegriff des Anspruchs 1 und wie bekannt aus der US 5,188,696.

Im Rahmen der vorliegenden Anmeldung sind unter dem Begriff "Gefäß" alle für die Aufnahme von beliebigen Produkten wie z. B. Getränken, Lebensmittel, Arzneimitteln usw. geeigneten Behältnisse wie z. B. Flaschen, Dosen, Gläser mit und ohne Schraubverschluss usw. zu verstehen. Nachfolgend wird aus Gründen der Vereinfachung lediglich von Gefäßen gesprochen.

Die Erfindung geht dabei aus von einer kontinuierlich arbeitenden Etikettiervorrichtung, bei der die Gefäße mit einer überlagerten Eigenrotation auf einer Transportbahn und die auf einer Trägerbahn befestigten Etiketten von eben dieser Trägerbahn bewegt werden.

Während der Übertragung der Etiketten auf die Gefäße berühren sich Gefäße und Etiketten im Übertragungspunkt, und bewegen sich mit der selben Geschwindigkeit. Die Anfangsbefestigung der Etiketten auf den Gefäßen erfolgt aufgrund deren Selbstklebekraft. Die nachfolgende Befestigung des restlichen Etiketts erfolgt unter der Einwirkung von Andrück- bzw. Anstreichelementen, wobei diese Elemente dazu beitragen sollen, die Etiketten glatt und fehlerfrei auf den Gefäßen zu befestigen.

Die Erfindung bezieht sich weiterhin auf eine entsprechende Vorrichtung, die aus einer antreibbaren endlosen oder kreisförmigen Transportbahn mit gleichmäßig beabstandeten und rotierenden Aufnahmemittel für die Gefäße, aus einer antreibbaren endlosen Trägerbahn mit gleichmäßig beabstandeten Etiketten und aus einem als Übertragungsort ausgebildeten Kontaktbereich zwischen der Transportbahn bzw. der auf dieser Transportbahn bewegten Gefäßen und der Trägerbahn besteht, wobei im Bereich des Übertragungsortes Mittel angeordnet sind, welche zur fehlerfreien Befestigung der Etiketten auf den Gefäßen Druck- und/oder Zugkräfte auf die Etiketten ausüben.

Bei diesen Mittel kann es sich z.B. um Bürstelemente, Schaumstoffkissen, Kunststoffkissen oder ähnliches handeln.

Derartige Vorrichtungen werden u.a. in der Lebensmittel- und Getränkeindustrie zum Dekorieren und Ausstatten von Gebinden aus Papier, Kunststoff, Glas oder Metall angewendet.

Bei einer bekannten Vorrichtung dieser Art, die in Gefäßetikettiermaschinen vielfach eingesetzt wird, sitzen die aus einem Schwammgummikissen bestehenden Andrücker am Ende von Hebeln, die an ihrem anderen Ende um zur Hubrichtung von die Gefäße einspannenden Zentrierglocken parallele Achsen schwenkbar gelagert sind. Mittels einer Steuerkurve werden die Hebel nach dem Anbringen eines Etiketts am geneigten oder senkrechten Flaschenhals auf die Flasche zugeschwenkt, wobei der Andrücker das Etikett während des Anbürstens der Etikettenenden festhält.

Für den oben genannten Zweck, d. h. zum zusätzlichen Fixieren von Etiketten an senkrechten oder geringfügig gegenüber der Gefäßmittelachse geneigten Flächen, ist die bekannte Vorrichtung durchaus geeignet. Ungünstig ist jedoch, dass infolge der geometrischen Verhältnisse während des Anlegens der Andrücker an die Gefäße, insbesondere an geneigten Flächen, unkontrollierte Schiebebewegungen in der Etikettierebene auftreten. Diese Schiebebewegungen sind umso stärker, je größer die Neigung der beaufschlagten Gefäßfläche und je stärker das Zusammenpressen des Andrückers ist. Sie führen zu einem unerwünschten Verschieben der Etiketten und zu einem ungleichmäßigen, unschönen Aussehen der etikettierten Gefäße. Außerdem ändert sich bei der bekannten Vorrichtung bei Abweichungen in der Gefäßhöhe, wie sie in der Praxis unvermeidlich sind, die Angriffsfläche des Andrückers am Gefäß, wodurch gleichfalls eine Verschiebung der Etiketten auftreten bzw. ein ungenügendes Andrücken auftreten kann. Für ein alleiniges und nachhaltiges Andrücken von Etiketten an Gefäßflächen ist die bekannte Vorrichtung daher nicht geeignet.

Die US 5,188,696 offenbart eine Etikettierstation, bei der die Gefäße unter Eigenrotation auf einem Transportstern stehen. Am Umfang dieses Transportstems sind mehrere Etikettiervorrichtungen angeordnet, wobei der Arm zur Etikettenabgabe und ein hierzu im direkten Nahbereich angeordnetes Andrückelement gemeinsam auf einer im Wesentlichen radial schwenkbaren Trägerplatte gelagert befestigt sind.

Aus der DE-OS-7540 566 ist es bekannt, dass jeder Zentrierglocke eine beweglich am Obertisch angeordnete Halterung zugeordnet ist, die mit der Zentrierglocke in Antriebsverbindung steht und zusammen mit dieser heb- und senkbar ist, wobei an jeder Halterung mittels einer Geradführung ein Andrücker senkrecht zu seiner Arbeitsfläche verschiebbar angeordnet ist, und die Geradführung gegenüber der Horizontalen geneigt ist, derart, dass der Andrücker zumindest mit dem mittleren Bereich seiner Arbeitsfläche senkrecht auf die geneigte Gefäßfläche auftritt.

Bei dieser bekannten Vorrichtung werden die Andrücker infolge der antriebsmäßigen Verbindung mit den Zentrierglocken automatisch auf die richtige Höhe eingestellt, so dass jeweils der gewünschte Gefäßbereich beaufschlagt wird. Es können daher z. B. auch in Vertiefungen der Gefäße angeordnete Etiketten zuverlässig angedrückt werden. Da außerdem durch die spezielle Geradführung der Andrücker auch bei hohem Anpressdruck keine unkontrollierten Schiebebewegungen auftreten, ist ein exakter und fester Etikettensitz gewährleistet.
Nachteilig ist jedoch, dass jede Zentrierglocke einen eigenen Andrücker aufweist, was bei heutigen Hochleistungsmaschinen mit einer Vielzahl von Gefäßaufnahmeplätzen einen erheblichen Kosten-, Wartungs- und Erhaltungsaufwand bedeutet und aus wirtschaftlichen Gründen nicht mehr vertretbar ist.

Aus dem deutschen Gebrauchsmuster 94 11 443 ist ferner eine Etikettiermaschine mit einer Trägerbahn zum Anbringen der Etiketten auf Gegenstände, insbesondere Dosen, Flaschen und dgl., bekannt geworden, bei welcher zum Ablösen eines Etiketts die Trägerbahn über eine Spendekante herumgezogen und das Etikett mit seiner Haftfläche an die Mantelfläche eines zwischen einer Andrückrolle und zwei dieser gegenüberliegenden Stützwalzen drehbar gehaltenen Gefäßes abgegeben und auf diesem aufgewickelt wird, wobei die Gefäße kontinuierlich an der stationären Spendekante vorbeiführbar sind und die wenigstens eine Andrückrolle und die gegenüberliegend zugeordneten Stützwalzen von der Spendekante und zumindest eine kurze Wegstrecke mit jeweils einem Gefäß in dessen Förderrichtung mitführbar und danach wieder in die Ausgangsposition nahe der Spendekante rückführbar sind.

Ferner ist aus dem EP-Patent 0 501 105 eine weitere Etikettiervorrichtung mit einem konisch geformten Vakuumzylinder bekannt. Mit dieser Vorrichtung sollen auch mittig und daher platzsparend auf einem Band angeordnete Etikettenzuschnitte verarbeitbar sein. Als unbefriedigend wird die undefinierte Etikettenübergabe der Selbstklebeetikettenzuschnitte auf den konischen Vakuumzylinder im Bereich der Spendekante empfunden, da die Etikettenzuschnitte spätestens beim Aufbringen auf die konische Schulterfläche des zu etikettierenden Gefäßes eine bestimmte Ausrichtung ihrer vorlaufenden Kante in Bezug auf die Mantellinien des Gefäßes haben sollten, damit eine exakte, lagerichtige Übergabe auf die Mantelfläche sichergestellt ist.
Es sind auch Lösungen bekannt geworden, bei denen anstatt einer Spendevorrichtung mit Spenderkante oder einer Vakuumtrommel rein mechanisch arbeitende Transfertrommeln eingesetzt werden. Allerdings ist auch in solchen Einsatzfällen ein entsprechendes Andrücken des übergebenen Etiketts erforderlich.

Ziel der Erfindung ist es, Etiketten qualitätsgerecht unter Hochleistungsbedingungen an verschiedenen Gefäßdurchmessern und an unterschiedlichen Mantelbereichen auf sich drehende und vorzugsweise auf einem rotierenden Gefäßtisch oder in Linie bewegte Gefäße durch eine einfache und funktionssichere Vorrichtung anzubringen, wobei dieses auch ohne Unterbrechung des Etikettiervorganges im Wechsel mit mehreren redundant arbeitenden Etikettenübergabevorrichtungen sichergestellt sein soll.
Diese der Erfindung zugrunde liegende Aufgabe wird durch die in dem Anspruch 1 sowie den Unteransprüchen und der nachfolgenden Beschreibung aufgezeigten Merkmale gelöst.

Durch die Anordnung von zwei oder mehreren im Wechsel, d.h. unterbrechungsfrei arbeitender Selbstklebe-Etikettierstationen ist eine kontinuierliche Etikettierung der zu verarbeitenden Gefäße sichergestellt.
Diese überaus vorteilhafte Vorgehensweise erfordert allerdings beim Umschalten von einer ersten Etikettierstation auf eine zweite Etikettierstation den ebenfalls sofortigen Wechsel der Führungs- und Andrückelemente, was bedeutet, dass die Elemente, die der nicht mehr verwendeten Etikettierstation zugeordnet sind, unverzüglich aus der Bahn der Berührungspunkte zwischen Elementen und Gefäßen bewegt werden müssen, wohingegen die Elemente der nun verwendeten Etikettierstation in diese Bahn verbracht werden müssen.

Erforderlich ist der sofortige Wechsel der Führungs- und Andrückelemente, da durch eine Kraftwirkung der nicht für die Befestigung der Etiketten benötigten Elemente auf die Gefäße unerwünschte Auswirkungen haben könnte. Zu diesen Auswirkungen kann z.B. die Veränderung der Ausrichtung eines Gefäßes zwischen zwei Etikettiervorgängen gehören, was falsch positionierte Etiketten nach sich zieht, welche insbesondere bei Form- oder Konturgefäßen für den Verbraucher deutlich sichtbar ist.

Dieser schnelle Wechsel der Führungs- und Andrückelemente wird durch eine erfindungsgemäße Ausgestaltung gewährleistet.

Weiterbildungen, Vorteile und Anwendungsmöglichkeiten der Erfindung ergeben sich aus der nachfolgenden Beschreibung von Ausführungsbeispielen und der Zeichnung. Dabei bilden alle beschriebenen und/oder bildlich dargestellten Merkmale für sich oder in beliebiger Kombination den Gegenstand der Erfindung, unabhängig von ihrer Zusammenfassung in den Ansprüchen oder deren Rückbeziehung. Gleichzeitig wird der Inhalt der Ansprüche zu einem Bestandteil der Beschreibung gemacht.

Im Nachfolgenden wird die Erfindung anhand von in den Zeichnungen dargestellten Ausführungsbeispielen näher erläutert. In der Zeichnung zeigt:
- Fig. 1: eine beispielsweise einsetzbare Etikettiermaschine in vereinfachter Darstellung und wie sie aus dem Stand der Technik bekannt ist,
- Fig. 2: eine Darstellung der erfindungsgemäßen Ausgestaltung mit beispielsweise je zwei hintereinander geschalteten Selbstklebe- Etikettierstationen,
- Fig. 3: einen Querschnitt durch eine Anordnung von Andrückelementen und
- Fig. 4: eine Vorderansicht zu Figur 3.

Gemäß dem in Figur 1 dargestellten Ausführungsbeispiel besteht eine solche Etikettiermaschine beispielsweise aus dem eigentlichen Maschinenunterbau 1, der die Antriebs- und Steuerrichtungen und weitere erforderliche Aggregate sowie den mit nicht dargestellten Standtellern ausgestatteten Drehtisch 1' aufnimmt. An oder auf dem Maschinenunterbau 1 sind im Bereich des Drehtisches 1' bzw. dessen Peripherie ein oder mehrere Adapterstellen 2 mit einer Standardschnittstelle 3 vorgesehen, an denen gleiche und/oder verschiedenartige Etikettierstationen A-C andockbar sind. Die Adapterstellen 2 weisen zweckmäßig mechanische und elektrische Standardschnittstellen 3 auf, wobei auch Kupplungselemente zum Antrieb der Etikettierstationen, sofern diese nicht selbsttätig von Servomotoren angetrieben werden, vorgesehen sein können.

Zusätzlich sind die Adapterstellen an dem Umfang der Etikettiermaschine in unterschiedliche Positionen verstellbar anbringbar, wodurch weitere Variationsmöglichkeiten insbesondere zur Ausrichtung der Etikettierstationen zu bestimmten Ausstattungsvarianten gegeben sind.

Die Etikettierstationen A-C können beispielsweise auf einer Transporteinrichtung angeordnet sein, die an die unterschiedlichen Adapterstellen heranfahrbar und andockbar sind. Der Drehtisch 1'sowie dessen Standteller und auch die Etikettierstationen können mit eigenen Antreibseinrichtungen, beispielsweise Servomotoren, ausgestattet sein. Für die Anordnung der Adapterstellen gibt es verschiedenartige Möglichkeiten, so dass die Etikettierstationen beispielsweise in horizontaler Ebene oder stirnseitig an die Etikettiermaschine heranführbar und andockbar sind.

In Figur 2 ist eine solche bekannte Maschine mit an dem Rotationsumfang des Drehtisches 1' angeordneten Selbstklebe-Etikettierstationen 4, 5, 6 und 7 dargestellt, wobei die Stationen 4, 5 und 6, 7 in redundanter bzw. abwechselnder Arbeitsfolge zusammenarbeiten. In dem dargestellten Ausführungsbeispiel können etwa die Stationen 4, 5 für eine Hals- oder Rückenetikettierung und 6, 7 für eine Brust- oder Rumpfetikettierung wahlweise vorgesehen sein. Die Stationen sind für die Verarbeitung von selbstklebenden Etiketten 8 ausgelegt, die auf einem nicht dargestellten Trägerband an die Etikettenübergabe- und Spendeeinrichtung 9 herangeführt und mittels einer Spenderkante zur Übertragung auf den Gefäßmantel 10 freigegeben werden. Anstelle einer solchen Spendeeinrichtung 9 können auch andere Übertragungsvorrichtungen wie Vakuumtrommeln oder rein mechanisch arbeitende Transfertrommeln eingesetzt werden.

Unmittelbar an den Bereich der Etikettenübergabe- und Spendeeinrichtung 9 grenzt die eigentliche Andrückvorrichtung 11 an, deren Aufgabe es ist, ein unmittelbar zuvor an dem Gefäßmantel 10 angeheftetes Etikett 8 komplett in glattem Zustand anzudrücken. Eine solche Andrückvorrichtung 11 besteht gemäß der Ausführung in Figur 3 aus beispielsweise zwei auf Abstand zueinander in einer Aufnahme 12 gehaltenen Andrückelementen 13, die mittels einer Schnellwechseleinrichtung 14 austauschbar gelagert sind und auf diese Weise eine schnelle Umstellung auf andere Gefäßsorten zulassen.

Anstelle der auf Abstand zueinander in einer Einheit ausgebildeten Andrückelemente 13 können diese auch einzeln an einer Andrückvorrichtung 11 gehalten sein. Die Andrückelemente 13 weisen einen Halter 15 mit Langlöchern 16 zur optimalen Einstellung der Andrückebene 17 in Bezug auf die zu verarbeitenden Gefäßsorten auf. Zusätzlich kann noch eine Feineinstellung vorgesehen sein.

Gemäß der Darstellung in Figur 2 sind die Andrückelemente 13 mit ihren Haltern 15 an einem Koppelgetriebe 18 vorzugsweise in horizontaler Ebene ein- und ausschwenkbar in der Andrückvorrichtung 11 gelagert. Zur schnellen Ein- und Ausschwenken der Andrückelemente 13 dient ein direkt oder indirekt am Koppelgetriebe 18 angreifendes Antriebselement 20. Bei diesem Antriebselement 20 kann es sich z.B. um einen elektrischen Stellmotor, Pneumatik- oder Hydraulikzylinder oder aber auch Linearantriebe handeln.

Die vorgesehene Verstellung in horizontaler Ebene kann je nach Ausbildung der Lagerung auch in anderen Ebenen erfolgen. Auch ist es denkbar, jedem Andrückelement 13 eine eigene höhenmäßig entsprechend angeordnete Andrückvorrichtung 11 zuzuordnen. Die Andrückelemente 13 sind in ihrer Kontur der jeweils korrespondierenden Gefäßoberfläche angepasst. Solche Andrückelemente 13 können aber auch aus einer beliebig veränderbaren und auf die zu verarbeitende Gefäßoberfläche direkt anpassbaren Ebene gebildet sein. Ferner kann die Ebene der Andrückelemente 13 in einer Vielzahl einzelner Teilebenen aufgeteilt sein, die in ihrer Position zu der anfallenden Gefäßoberfläche mittels automatisch ansteuerbaren Verstellelementen einer solchen Andrückvorrichtung einstell- und anpassbar sind. Insbesondere bei einer Vielzahl unterschiedlicher Gefäßsorten und größeren Verstellwegen kann auch eine Mehrachsenpositioniereinheit für die jeweiligen Andrückvorrichtungen oder auch eine entsprechend ansteuerbare Drehvorrichtung vorgesehen sein.

Wie weiter aus Figur 2 ersichtlich, befinden sich die Etikettierstationen 5 und 7 mit ihren zugeordneten Andrückvorrichtungen 11 in Arbeitsposition und Etikettierstationen 4 und 6 in Ruhe- bzw. Auflade- oder Bestückungsposition. Es sind also beispielsweise pro Etikett zwei Etikettenspender 4,5 und 6,7 am Etikettiermaschinen- Drehtisch 1' angeordnet. Sobald bei den aktiven Etikettierstationen 5,7 der Etikettenvorrat abgearbeitet ist, wird der automatische Wechsel zu den inzwischen wieder bestückten Stationen 4 und 6 mit entsprechender Umschaltung der jeweils zugeordneten Andrückvorrichtungen 11 vorgenommen, so dass die Gefäße übergangslos weiter etikettiert werden. Auf diese Art und Verfahrensweise werden die sonst unvermeidbaren Stillstandszeiten und Umstellungsarbeiten vermieden. Die Etikettierstationen 4-7 können wie unter Figur 1 als Andockstationen A-C oder auch in herkömmlicher Bauweise schwenk- oder verschieb- und einstellbar unmittelbar mit dem Maschinenunterbau 1 verbunden und angetrieben sein.

## Patentansprüche

1. Vorrichtung zum Etikettieren von Gefäßen wie Flaschen, Dosen und anderen Behältern und Gebinden mit einem Gefäßförderer und einer an dessen Peripherie wechselweise arbeitswirksam positionierten Etikettierstation (4-7) mit einer Etikettenübergabe- und Spendeeinrichtung (9) für auf einem Trägerband herangeführten und auf diesem haftende Etiketten (8), die mittels der Spendeeinrichtung im Übergabebereich an dem eine überlagerte Eigenrotation aufweisenden Gefäßmantel (10) haftend aufgebracht werden sowie mit einer Andrückvorrichtung (11) mit Andrückelement (13) zum Andrücken und/oder Glätten der an die Gefäße abgegebenen Etiketten,
**dadurch gekennzeichnet, dass die Andrückvorrichtung (11) von der Etikettier- übergabe- und Spendeeinrichtung (9) unabhängig Verstellbar und entlang der Peripherie des Gefäßförderers angeordnet ist**, und **dass**
das Andrückelement (13) einer inaktiven Etikettierstation (4,6) aus seiner Arbeitsposition in einer Ruheposition mindestens geringfügig außerhalb der Gefäßbewegungsebene verbringbar ist **und diese Verbringung unabhängig von der Etikettierübergabe- und Spendeeinrichtung (9) erfolgen kann.**

2. Vorrichtung nach Anspruch 1, **dadurch gekennzeichnet, dass** das Andrückelement (13) in eine Ruheposition und die Etikettierstation (5-7) in eine Bestückungs- oder Wartungsposition bewegbar ist.

3. Vorrichtung nach Anspruch 1, **dadurch gekennzeichnet, dass** die Andrückvorrichtung (11) Teil der Etikettierstation (5-7) ist und mit dieser oder unabhängig von dieser aus der Arbeitsposition und umgekehrt verbringbar ist.

4. Vorrichtung nach den vorhergehenden Ansprüchen, **dadurch gekennzeichnet, dass** das Andrückelement (13) an einem Koppelgetriebe (18) ein- und ausschwenkbar gelagert ist.

5. Vorrichtung nach den vorhergehenden Ansprüchen, **dadurch gekennzeichnet, dass** die Verschwenkung des Andrückelements (13) und/oder der Andrückvorrichtung (11) in vertikaler Ebene erfolgt.

6. Vorrichtung nach den vorhergehenden Ansprüchen, **dadurch gekennzeichnet, dass** die Verschwenkung des Andrückelements (13) und/oder der Andrückvorrichtung (11) in horizontaler Ebene erfolgt.

7. Vorrichtung nach den vorhergehenden Ansprüchen, **dadurch gekennzeichnet, dass** die Andrückvorrichtung (11) mehrere auf Abstand angeordnete und separat auf die zu etikettierenden Gefäße einstellbare Andrückelemente (13) aufweist.

8. Vorrichtung nach Anspruch 7, **dadurch gekennzeichnet, dass** die Andrückelemente (13) und/oder deren gefäßseitige Oberfläche aus elastisch verformbaren Material gebildet ist.

9. Vorrichtung nach den vorhergehenden Ansprüchen 7 - 8, **dadurch gekennzeichnet, dass** die Andrückelemente (13) an einem beweglichen Halteelement (15) befestigt sind, welches unter einer rückstellenden Krafteinwirkung steht.

10. Vorrichtung nach den vorhergehenden Ansprüchen 7 - 9, **dadurch gekennzeichnet, dass** die Andrückelemente (13) oder deren Halteteile auf einfache Weise mittels einer Schnellwechseleinrichtung (14) austauschbar gelagert sind.

11. Vorrichtung nach den vorhergehenden Ansprüchen 7-10 **dadurch gekennzeichnet, dass** die Andrückelemente (13) mindestens annähernd radial vor- und zurückbewegbar gelagert sind.

12. Vorrichtung nach den vorhergehenden Ansprüchen 7 - 11, **dadurch gekennzeichnet, dass** die Andrückelemente (13) annähernd kreisförmig vor- und zurückbewegbar gelagert sind.

13. Vorrichtung nach den vorhergehenden Ansprüchen 7 - 12, **dadurch gekennzeichnet, dass** die Andrückelemente (13) in ihrer Kontur entsprechend dem Verlauf der korrespondierenden rotierenden Gefäßoberfläche ausgebildet sind.

14. Vorrichtung nach den vorhergehenden Ansprüchen 7-13, **dadurch gekennzeichnet**, die Andrückelemente (13) aus einer beliebig veränderbaren und auf die zu verarbeitende Gefäßoberfläche anpassbare Ebene (17) gebildet sind.

15. Vorrichtung nach den vorhergehenden Ansprüchen 7 - 14, **dadurch gekennzeichnet, dass** die Ebene der Andrückelemente (13) in einer Vielzahl von Teilebenen entsprechend dem vorzugsweise zu verarbeitenden Gefäß- und Etikettenmaterial aufgeteilt ist und diese Teilebenen in ihrer Position zur zu verarbeitenden Gefäßoberfläche mittels automatisch ansteuerbaren Verstellelementen der Anpressvorrichtung (11) anpassbar sind.

16. Vorrichtung nach den vorhergehenden Ansprüchen 7 - 15, **dadurch gekennzeichnet, dass** die Andrückelemente (13) mittels einer Mehrachsenpositioniereinheit und/oder entsprechend zugeordneter Drehvorrichtungen positionierbar sind.

## Claims

1. Apparatus for labelling vessels such as bottles, cans and other containers and packaging, the said apparatus including a vessel conveyor and a labelling station (4-7) positioned on the periphery of the said vessel conveyor so as to be operational in an alternate manner, having a label transfer and dispensing device (9) for labels (8), which are delivered on a carrier strip, adhere to the said carrier strip and are applied by means of the dispensing device in the transfer region adhering onto the outside surface (10) of the vessel, the said vessel having undergone a superposed rotational movement, as well as having a pressing apparatus (11) with pressing element (13) for pressing and/or smoothing the labels applied onto the vessels, **characterised in that** the pressing apparatus (11) is disposed so as to be displaceable independently from the labelling transfer and dispensing device (9) and to be displaceable along the periphery of the vessel conveyor and **in that** the pressing element (13) of an inactive labelling station (4, 6) can be moved out of its operating position into a rest position at least slightly outside the plane of movement of the vessel and the said movement can be effected independently of the label transfer and dispensing device (9).

2. Apparatus according to claim 1, **characterised in that** the pressing element (13) is moveable into a rest position and the labelling station (5 - 7) is moveable into a reloading or service position.

3. Apparatus according to claim 1, **characterised in that** the pressing apparatus (11) is part of the labelling station (5 - 7) and is moveable with the said labelling station or independent of the said labelling station out of the operating position and vice versa.

4. Apparatus according to the preceding claims, **characterised in that** the pressing element (13) is mounted on a coupler mechanism (18) so as to be pivotable in and out.

5. Apparatus according to the preceding claims, **characterised in that** the pivoting of the pressing element (13) and/or the pressing apparatus (11) is effected in a vertical plane.

6. Apparatus according to the preceding claims, **characterised in that** the pivoting of the pressing element (13) and/or the pressing apparatus (11) is effected in a horizontal plane.

7. Apparatus according to the preceding claims, **characterised in that** the pressing apparatus (11) includes a plurality of pressing elements (13), which are disposed spaced apart and are adjustable separately to the vessels to be labelled.

8. Apparatus according to claim 7, **characterised in that** the pressing elements (13) and/or their surface on the side of the vessel is formed from resiliently deformable material.

9. Apparatus according to preceding claims 7 - 8, **characterised in that** the pressing elements (13) are secured to a displaceable holder element (15), which is under the effect of a restoring force.

10. Apparatus according to preceding claims 7 - 9, **characterised in that** the pressing elements (13) or their holding parts are mounted so as to be exchangeable in a simple manner by means of a quick-change device (14).

11. Apparatus according to preceding claims 7 - 10, **characterised in that** the pressing elements (13) are mounted so as to be moved at least approximately in a radial manner forward and backward.

12. Apparatus according to preceding claims 7 - 11, **characterised in that** the pressing elements (13) are mounted so as to be moved at least approximately in a circular manner forward and backward.

13. Apparatus according to preceding claims 7 - 12, **characterised in that** the contour of the pressing elements (13) is configured corresponding to the course of the corresponding rotating vessel surface.

14. Apparatus according to preceding claims 7 - 13, **characterised in that** the pressing elements (13) are formed from an arbitrarily modifiable plane (17) that is adaptable to the surface of the vessel to be processed.

15. Apparatus according to preceding claims 7 - 14, **characterised in that** the plane of the pressing elements (13) is divided into a plurality of part planes corresponding to the material of the vessel and label to be processed and the positions of the said part planes are adaptable to the surface of the vessel to be processed by means of automatically actuatable adjusting elements of the pressing apparatus (11).

16. Apparatus according to preceding claims 7 - 15, **characterised in that** the pressing elements (13) are positionable by means of a multi-axis positioning unit and/or correspondingly associated rotation apparatuses.

## Revendications

1. Dispositif pour l'étiquetage de récipients comme des bouteilles, des boîtes et d'autres récipients et contenants avec un convoyeur de récipients et un poste d'étiquetage (4-7) positionné à sa périphérie de manière active en alternance avec un dispositif (9) de transfert et distribution d'étiquettes pour des étiquettes (8) approvisionnées sur une bande support et collant à elle, qui sont appliquées par adhérence, au moyen du dispositif de distribution dans la zone de transfert, sur l'enveloppe (10) du récipient présentant une rotation propre superposée, ainsi qu'avec un dispositif de pression (11) avec un élément de pression (13) pour presser et/ou lisser les étiquettes délivrées sur les récipients,
**caractérisé en ce que**
le dispositif de pression (11) est mobile indépendamment du dispositif (9) de transfert et distribution d'étiquettes et est placé le long de la périphérie du convoyeur de récipients, et **en ce que**
l'élément de pression (13) d'un poste d'étiquetage inactif (4, 6) peut être déplacé de sa position de travail à une position de repos au moins légèrement à l'extérieur du plan de déplacement des récipients et ce déplacement peut se faire indépendamment du dispositif (9) de transfert et distribution d'étiquettes.

2. Dispositif selon la revendication 1, **caractérisé en ce que** l'élément de pression (13) peut être amené dans une position de repos et le poste d'étiquetage (5-7) dans une position de chargement ou d'attente.

3. Dispositif selon la revendication 1, **caractérisé en ce que** le dispositif de pression (11) fait partie du poste d'étiquetage (5-7) et peut être déplacé avec celui-ci ou indépendamment de celui-ci depuis la position de travail ou inversement.

4. Dispositif selon l'une des revendications précédentes, **caractérisé en ce que** l'élément de pression (13) est monté sur un mécanisme de couplage (18) de manière extractible et rétractable par pivotement.

5. Dispositif selon l'une des revendications précédentes, **caractérisé en ce que** le pivotement de l'élément de pression (13) et/ou du dispositif de pression (11) s'effectue dans un plan vertical.

6. Dispositif selon l'une des revendications précédentes, **caractérisé en ce que** le pivotement de l'élément de pression (13) et/ou du dispositif de pression (11) s'effectue dans un plan horizontal.

7. Dispositif selon l'une des revendications précédentes, **caractérisé en ce que** le dispositif de pression (11) présente plusieurs éléments de pression (13) espacés les uns des autres et réglables séparément sur les récipients à étiqueter.

8. Dispositif selon la revendication 7, **caractérisé en ce que** les éléments de pression (13) et/ou leurs surfaces côté récipients sont formés d'un matériau déformable élastiquement.

9. Dispositif selon les revendications 7-8 précédentes, **caractérisé en ce que** les éléments de pression (13) sont fixés sur un élément de maintien mobile (15), qui est exposé à l'effet d'une force de rappel.

10. Dispositif selon les revendications 7-9 précédentes, **caractérisé en ce que** les éléments de pression (13) ou leurs parties de maintien sont montés de façon interchangeable de manière simple au moyen d'un dispositif de changement rapide (14).

11. Dispositif selon les revendications 7-10 précédentes, **caractérisé en ce que** les éléments de pression (13) sont montés de manière mobile vers l'avant et l'arrière au moins approximativement dans la direction radiale.

12. Dispositif selon les revendications 7-11 précédentes, **caractérisé en ce que** les éléments de pression (13) sont montés de manière mobile vers l'avant et l'arrière au moins approximativement de façon circulaire.

13. Dispositif selon les revendications 7-12 précédentes, **caractérisé en ce que** les éléments de pression (13) sont réalisés avec un contour qui correspond au profil de la surface rotative correspondantes des récipients.

14. Dispositif selon les revendications 7-13 précédentes, **caractérisé en ce que** les éléments de pression (13) sont formés à partir d'un plan modifiable arbitrairement et adaptable à la surface des récipients à traiter.

15. Dispositif selon les revendications 7-14 précédentes, **caractérisé en ce que** le plan des éléments de pression (13) est divisé en une pluralité de sous-plans en fonction du matériau des récipients et des étiquettes devant être traités de préférence, et ces sous-plans peuvent être adaptés en termes de position par rapport à la surface des récipients à traiter, au moyen d'éléments de réglage du dispositif de pression (11) commandables automatiquement.

16. Dispositif selon les revendications 7-15 précédentes, **caractérisé en ce que** les éléments de pression (13) sont positionnables au moyen d'une unité de positionnement multi-axes et/ou de dispositifs de rotation associés de manière correspondante.
